# EUROPÄISCHE PATENTSCHRIFT

(11) **EP 0 881 350 B1**
(45) Veröffentlichungstag und Bekanntmachung des Hinweises auf die Patenterteilung: **24.03.2004**
(21) Anmeldenummer: 98109920.3
(22) Anmeldetag: 29.05.1998
(51) Int. Cl.: E06B 7/23

(54) **Tür mit einer Dichtung**
Door with a sealing
Porte avec joint d'étanchéité

(30) Priorität: 30.05.1997 DE 19722530
(43) Veröffentlichungstag der Anmeldung: 02.12.1998
(73) Patentinhaber: Willrich, Peter, 52388 Nörvenich (DE)
(72) Erfinder: Willrich, Peter, 52388 Nörvenich (DE)
(74) Vertreter: Castell, Klaus, Dr.

(56) Entgegenhaltungen:
- EP-A- 0 036 189
- EP-A- 0 179 469
- DE-B- 1 087 792
- DE-U- 8 421 931
- US-A- 2 622 286
- US-A- 3 360 887

## Beschreibung

Die Erfindung betrifft eine Tür mit einem Türflügel, einer Türschwelle und mit einer Türdichtung zum Abdichten des Türflügels gegen die Türschwelle mit einer Dichtlippe.

Bekannt ist es, in einen Türflügel eine Dichtung einzusetzen, die eine Dichtlippe aufweisen, die bei geschlossener Türe an der Türschwelle anliegt. Diese Dichtlippe ist meistens so gebogen, daß eine breite Anlagefläche zwischen Dichtlippe und Türschwelle bei geschlossener Tür entsteht, die eine Abdichtung im Hohlraum zwischen dem Türflügel und der Türschwelle bewirkt.

Aus der US 2,622,286 ist zudem eine Dichtlippe zum Abdichten einer Autokarosserie gegen eine Kofferraumklappe bekannt, die so geformt ist, dass sie sich ohne funktionsbeeinträchtigende Verformungen um Ecken der Kofferraumöffnung herum biegen und dergestalt einsetzen lässt. Im eingebauten Zustand wird die Dichtlippe rechtwinklig zu ihrer Haupterstreckungsrichtung beim Schluss der Kofferraumklappe mit der Dichtlippe eingedrückt. Der Schluss mit der Dichtlippe erfolgt dabei über Rippen oder Zähne.

Beim Einsatz gut anliegender und somit gut abdichtender Türdichtungen ergibt sich jedoch häufig das Problem, daß die weiche, gummiartige Dichtlippe infolge von Spritz- oder Kondenswasser mit der Türschwelle verklebt und ein Öffnen der Türe erschwert.

Der Erfindung liegt daher die Aufgabe zugrunde, eine derartige Tür mit einem Türflügel, einer Türschwelle und mit einer Türdichtung zum Abdichten des Türflügels gegen die Türschwelle mit einer Dichtlippe so weiterzubilden, dass die Dichtung einerseits gute Abdichteigenschaften aufweist und andererseits ein Blockieren der Türe ausgeschlossen ist.

Diese Aufgabe wird dadurch gelöst, dass die Dichtlippe an ihrer die Schwelle berührenden Seite und/oder die Schwelle an ihrer die Dichtlippe berührenden Seite eine Struktur mit in Richtung der Türschwelle verlaufenden Wellenbergen und -tälern aufweist.

Die Struktur, die vorzugsweise an der Dichtlippe vorgesehen ist, führt dazu, dass sich in Hohlräumen der Struktur Wasser sammelt, das einerseits für eine gute Abdichtung sorgt und andererseits wie ein Schmierstoff das Gleiten der Dichtlippe relativ zur Türschwelle erleichtert. Das bei Außentüren durch den Temperaturunterschied zwangsläufig im Bereich der Dichtlippe auftretende Kondenswasser wird somit als Schmierstoff genutzt, um ein fast reibungsloses Öffnen und Schließen der Türe zu gewährleisten.

Durch die Strukturausbildung mit Wellenbergen und Wellentälern wird über die gesamte Länge der Dichtung ein Schmierfilm erzeugt, der das Gleiten der Dichtung erleichtert. Außerdem wird durch den Verlauf der Struktur verhindert, das Luft quer zu den Wellenbergen und den Wellentälern zwischen der Dichtlippe und der Türschwelle hindurchströmt.

Die Wellenstruktur sorgt somit für bessere Gleiteigenschaften und eine bessere Abdichtung der Türe.

Ein bevorzugtes Ausführungsbeispiel sieht vor, daß die Dichtlippe als Hohlkörper ausgebildet ist. Die Ausbildung der Dichtlippe als Hohlkörper führt zu einem Luftpolster innerhalb der Dichtlippe, das der Dichtlippe besonders gute Isolationseigenschaften verleiht. Sowohl die Wärmeisolation als auch die Schallisolation wird durch die Ausbildung der Dichtlippe als Hohlkörper wesentlich verbessert. Die Ausbildung der Dichtlippe als Hohlkörper ist auch ohne die erfindungsgemäße Struktur sehr vorteilhaft.

Ein in der Praxis bewährtes Ausführungsbeispiel sieht vor, daß die Dichtlippe ein die Schwelle berührendes gebogenes Anlageelement aufweist, das in ein spitzwinklig dazu angeordnetes Stützelement übergeht. Während das Anlageelement vorzugsweise über die erfindungsgemäße Struktur für die Abdichtung zwischen Türflügel und Türschwelle sorgt, verstärkt das Stützelement die Anpreßkraft der Dichtlippe an die Schwelle und steigert die Formbeständigkeit des gebogenen Anlageelementes. Durch regelmäßiges Öffnen und Schließen der Türe kann eine gebogene, weiche Dichtlippe soweit ausleiern, daß eine gute Abdichtung zwischen Türflügel und Türschwelle nicht mehr gewährleistet ist. Das Stützelement verhindert dies, da es die Dichtlippe in dem besonders beanspruchten Berührungsbereich zwischen Dichtlippe und Schwelle verstärkt.

Ein leichtes Anbringen der Türdichtung am Türflügel wird dadurch erreicht, daß die Türdichtung ein Einsatzstück aufweist, das in eine Nut des Türflügels einsetzbar ist. Dieses Einsatzstück kann auch Hinterschneidungen aufweisen, die in entsprechenden Hinterschneidungen der Nut gehalten werden, oder das Eisatzstück wird vorkomprimiert, so daß es durch die eigene Ausdehnungskraft fest in der Nut gehalten ist.

Ein einfacher Aufbau der Türdichtung wird dadurch erzielt, daß Anlageelement, Stützelement und Einsatzstück einen Hohlraum begrenzen. Der Hohlraum ergibt sich dabei zwangsläufig aus dem Zusammensetzen der erfindungsgemäßen Teile und führt somit über die Funktion der Einzelteile hinaus zu einer Verbesserung der Wärme- und Schallisolation. Die Bildung des Hohlraums ist auch ohne die zum beschriebenen Merkmal von großer Bedeutung

Vorteilhaft ist es, wenn die Dichtlippe aus einem weicheren Kunststoff hergestellt ist. Eine Herstellung aus Gummi oder Weich-PVC führt zu einer guten Anschmiegung der Dichtlippe an die Türschwelle und somit zu ausgezeichneten Dichteigenschaften.

Ein bevorzugtes Material für die Herstellung der Dichtlippe ist Silikon oder schwer entflammbares PVC, da diese Materialien im Brandfall nicht so leicht schmilzen und somit auch bei höherer Hitzeentwicklung ein problemloses Öffnen der Türe gewährleistet ist.

Um eine sichere Befestigung der Türdichtung am Türflügel zu gewährleisten wird vorgeschlagen, daß das Einsatzstück aus einem härteren Kunststoff hergestellt ist. Ein härterer Kunststoff im Bereich des Einsatzstückes oder zumindest eine Verstärkung des Einsatzstückes durch einen härteren Kunststoff ermöglicht eine feste Verbindung zwischen Türdichtung und Türflügel und vermeidet, daß bei höherer Beanspruchung der Türdichtung die Dichtung aus dem Türflügel herausgezogen wird.

Eine preisgünstige Herstellung der erfindungsgemäßen Türdichtung wird dadurch erreicht, daß Einsatzstück und Dichtlippe durch Coextrusion hergestellt sind. Die Coextrusion erlaubt eine abgestimmte Materialwahl für jedes Element der Türdichtung. So kann beispielsweise das Einsatzstück aus Hart-PVC und die Dichtlippe aus Silikon hergestellt werden. Das Stützelement ist aus Hart-PVC, Silikon oder einem dritten Material gefertigt.

Es ist auch möglich, das Weichmaterial an einer bestimmten Stelle zu positionieren. Hierzu eignet sich z. B. auch ein Stecksystem, sodaß es keiner Coextrusion bedarf.

Sowohl die Auswahl der Materialien als auch die Art der Herstellung der Dichtung sind auch für sich ohne die spezielle Form der Dichtung vorteilhaft und erfindungsrelevant.

Ein erfindungsgemäßes Ausführungsbeispiel ist in der Zeichnung dargestellt und wird im folgenden näher erläutert.

Es zeigt,
- Figur 1: einen Schnitt durch die Türdichtung und
- Figur 2: eine zwischen Türflügel und Türschwelle eingebaute Türdichtung.

Die in Figur 1 gezeigte Türdichtung 1 besteht aus dem Einsatzstück 2 und der Dichtlippe 3. Das Einsatzstück 2 ist im wesentlichen H-förmig aufgebaut. Zwei nach oben weisende Stege 4 und 5 wirken zusammen mit der Stegverbindung 6 als Spreizkörper, der in vorkomprimierter Form in eine Nut eines Türflügels einsetzbar ist und sich dort so verspreizt, daß eine feste Verbindung zwischen dem Einsatzstück und der Nut entsteht. Die Sicken 7 und 8 erleichtern das Verbiegen des Einsatzstückes, so daß es leichter in eine Nut einsetzbar ist.

Für eine genaue Positionierung des Einsatzstückes innerhalb einer Nut sorgen die Absätze 9 und 10, die mit Anlageflächen der Nut zusammenwirken.

Das H-förmige Einsatzstück hat darüber hinaus zwei untere Stege 11 und 12. An den Steg 12 ist die Dichtlippe 3 anexdrudiert, die aus einem weicheren Material als das Einsatzstück besteht.

Die Dichtlippe 3 besteht aus einem breiteren, gebogenen Anlageelement 13 und einem spitzwinklig dazu angeordneten schmaleren Stützelement 14. Das Anlageelement 13 hat in seinem unteren Bereich eine Struktur 15, die aus zwei Wellentälern und zwei Wellenbergen besteht. Berge und Täler erstrecken sich in Richtung des Verlaufs der Dichtung und bilden den untersten Abschluß des gebogenen Anlageelementes 13. An der konkaven Seite 16 des Anlageelementes 13 schließt sich ein sichelförmiger Hohlraum 17 an, der von dem Stützelement 14 und der unteren Seite des Steges 12 des Einsatzstückes 10 begrenzt ist.

In Figur 2 ist die erfindungsgemäße Türdichtung in Einbaulage dargestellt. Der Türflügel 18 besteht aus einem Profil, das an seiner Unterseite eine Nut 19 aufweist, in die die Türdichtung 1 einpreßbar ist. Durch Komprimieren der Dichtung 1 ist diese so verkleinerbar, daß die Stege 4 und 5 in die Nut 19 soweit eindrückbar sind, daß die Anlageflächen 9 und 10 der Dichtung 1 an Absätzen 20, 21 der Nut 19 anliegen. Das gestauchte Mittelteil 6 drückt dabei die Stege 4 und 5 so fest an die Seitenflächen der Nut 19, daß die Dichtung 1 aus der Nut 19 nicht herausfallen kann.

Im vorliegenden Ausführungsbeispiel ist ein nach innen öffnender Türflügel 18 dargestellt, der über einer nach außen mit einem Wasserabweisblech 22 versehenen Türschwelle 23 angeordnet ist. Die Türschwelle hat eine waagerecht verlaufende Oberseite 24, an der das untere Ende der Dichtlippe 3 mit der Struktur 15 anliegt. Der Bogen der Dichtlippe 3 zeigt im eingebauten Zustand in die Richtung, in der der Türflügel 18 zu öffnen ist, und die mit dem Pfeil 25 in der Figur 2 angezeigt ist.

Beim Öffnen des Türflügels 18 gleitet die Dichtlippe 3 mit ihrer die Schwelle berührenden Seite, d. h. der Struktur 24, in Richtung des Pfeiles 25 über die Oberseite 24 der Türschwelle 23. Sofern Dichtung und Türschwelle trocken sind, gleiten die Materialien problemlos aufeinander.

Sofern jedoch eines der Materialien naß wird, bewirkt dies nicht ein Verkleben von Dichtlippe 3 und Türschwelle 23 sondern die Feuchtigkeit sammelt sich in der Struktur 15 und wirkt als Gleitmittel, wodurch die Gleiteigenschaften noch verbessert werden.

Der Raum zwischen der Unterkante des Türflügels 18 und der Oberkante der Türschwelle 23 bildet eine thermische Problemzone, da die Dichtlippe im allgemeinen nur unzureichende Isolationseigenschaften aufweist und dadurch in diesem Bereich eine Kältebrücke entsteht. Der Luftraum 17 innerhalb der Dichtlippe 3 sorgt jedoch im vorliegenden Fall für eine stark verbesserte Schall- und Wärmeisolation im angegebenen Bereich.

Um eine gute Anlage der Dichtlippe 3 an der Oberseite 24 der Türschwelle 23 zu gewährleisten, ist die Dichtlippe 3 aus einem relativ weichen Material hergestellt. Dies kann beispielsweise Gummi oder PVC sein. Im vorliegenden Fall wurde Silikon verwendet. Das Einsatzstück 2 ist aus einem relativ zur Dichtlippe 3 härteren Material hergestellt. Im vorliegenden Fall wurde PVC verwendet und Dichtlippe und Einsatzstück wurden durch Coextrusion hergestellt.

Die relativ weiche Dichtlippe neigt dazu, bei längerem Gebrauch zu verschließen und insbesondere ihre Formbestätigkeit zu verlieren. Im vorliegenden Fall ist das gebogene Anlageelement 13 der Dichtlippe daher durch das Stützelement 14 verstärkt.

## Patentansprüche

1. Tür mit einem Türflügel (18), einer. Türschwelle (23) und mit einer Türdichtung zum Abdichten des Türflügels (18) gegen die Türschwelle (23) mit einer Dichtlippe (3), ***dadurch gekennzeichnet, dass*** die Dichtlippe (3) an ihrer die Schwelle berührenden Seite und/oder die Schwelle (23) an ihrer die Dichtlippe (3) berührenden Seite eine Struktur (15) mit in Richtung der Türschwelle (23) verlaufenden Wellenbergen und -tälern aufweist.

2. Tür nach Anspruch 1, ***dadurch gekennzeichnet, dass*** die Dichtlippe (3) als Hohlkörper ausgebildet ist.

3. Tür nach Anspruch 1 oder 2, ***dadurch gekennzeichnet, dass*** die Dichtlippe (3) ein die Schwelle berührendes gebogenes Anlageelement (13) aufweist, das in ein spitzwinklig dazu angeordnetes Stützelement (14) übergeht.

4. Tür nach einem der vorhergehenden Ansprüche, ***dadurch gekennzeichnet, dass*** die Türdichtung (1) ein Einsatzstück (2) aufweist, das in eine Nut (19) des Türflügels (18) einsetzbar ist.

5. Tür nach einem der vorhergehenden Ansprüche, ***dadurch gekennzeichnet, dass*** Anlageelement (13), Stützelement (14) und Einsatzstück (2) einen Hohlraum (17) begrenzen.

6. Tür nach einem der vorhergehenden Ansprüche, ***dadurch gekennzeichnet, dass*** die Dichtlippe (3) aus einem weichen Kunststoff hergestellt ist.

7. Tür nach einem der vorhergehenden Ansprüche, ***dadurch gekennzeichnet, dass*** die Dichtlippe (3) aus Silikon oder schwer entflammbarem PVC hergestellt ist.

8. Tür nach Anspruch 4, ***dadurch gekennzeichnet, dass*** das Einsatzstück (2) aus einem härteren Kunststoff hergestellt ist.

9. Tür nach Anspruch 4, ***dadurch gekennzeichnet, dass*** Einsatzstück (2) und Dichtlippe (3) durch Coextrusion hergestellt sind.

## Claims

1. A door with a door wing (18), a door sill (23) and with a door seal for sealing the door wing (18) against the door sill (23) with a sealing lip (3), ***characterized in that*** the sealing lip (3), on its side contacting the sill, and/or the sill (23), on its side contacting the sealing lip (3), comprise a structure (15) with wave crests and troughs oriented in the direction of the door sill (23).

2. The door according to claim 1, ***characterized in that*** the sealing lip (3) is configured as a hollow body.

3. The door according to claim 1 or 2, ***characterized in that*** the sealing lip (3) comprises a curved rest member (13) contacting the sill that merges into a support element (14) formed at an acute angle relative thereto.

4. The door according to one of the aforementioned claims, ***characterized in that*** the door seal (1) comprises an insert piece (2) that is insertable in a groove (19) of the door wing (18).

5. The door according to one of the aforementioned claims, ***characterized in that*** the rest member (13), the support element (14) and the insert piece (2) define a hollow body (17).

6. The door according to one of the aforementioned claims, ***characterized in that*** the sealing lip (3) is made of a soft plastic material.

7. The door according to one of the aforementioned claims, ***characterized in that*** the sealing lip (3) is made of silicone or flame resistant PVC.

8. The door according to claim 4, ***characterized in that*** the insert piece (2) is made of a harder plastic material.

9. The door according to claim 2, ***characterized in that*** the insert piece (2) and the sealing lip (3) are manufactured by co-extrusion.

## Revendications

1. Porte avec un battant de porte (18), un seuil de porte (23) et avec un joint de porte destiné à isoler le battant de porte (18) du seuil de porte (23) avec une lèvre d'étanchéité (3), ***caractérisée en ce que*** la lèvre d'étanchéité (3), sur le côté où elle est en contact avec le seuil, et/ou le seuil (23), sur le côté où elle est en contact avec la lèvre d'étanchéité (3), comportent une structure (15) avec des crêtes et des creux de vagues orientés dans la direction du seuil de porte (23).

2. Porte selon la revendication 1, ***caractérisée en ce que*** la lèvre d'étanchéité (3) est conformée en forme de corps creux.

3. Porte selon la revendication 1 ou 2, ***caractérisée en ce que*** la lèvre d'étanchéité (3) comporte un élément d'appui (13) coudé en contact avec le seuil qui se prolonge par un élément de soutien (14) disposé à angle aigu par rapport à celui-ci.

4. Porte selon l'une quelconque des revendications précédentes, ***caractérisée en ce que*** le joint de porte (1) comporte une pièce d'insertion (2) apte à être insérée dans une rainure (19) du battant de porte (18).

5. Porte selon l'une quelconque des revendications précédentes, ***caractérisée en ce que*** l'élément d'appui (13), l'élément de soutien (14) et la pièce d'insertion (2) délimitent un corps creux.

6. Porte selon l'une quelconque des revendications précédentes, ***caractérisée en ce que*** la lèvre d'étanchéité (3) est réalisée en une matière plastique souple.

7. Porte selon l'une quelconque des revendications précédentes, ***caractérisée en ce que*** la lèvre d'étanchéité est réalisée en silicone ou en PVC ignifugé.

8. Porte selon la revendication 4, ***caractérisée en ce que*** la piéce d'insertion (2) est réalisée en une matière plastique plus rigide.

9. Porte selon la revendication 4, ***caractérisée en ce que*** la pièce d'insertion (2) et la lèvre d'étanchéité (3) sont obtenus par coextrusion.
